# FASCICULE DE BREVET EUROPEEN

(11) **EP 1 198 689 B1**
(45) Date de publication et mention de la délivrance du brevet: **17.11.2004**
(21) Numéro de dépôt: 00922783.6
(22) Date de dépôt: 28.04.2000
(51) Int. Cl.: F26B 7/00, F26B 3/347

(54) **PROCEDE D'EXTRACTION DE JUS NATUREL DE MATIERES VEGETALES LIGNEUSES, DISPOSITIF PERMETTANT LA MISE EN OEUVRE DU PROCEDE ET UTILISATION DU PROCEDE POUR LA PRODUCTION DE VEGETAUX LIGNEUX SECHES, OU DE JUS**
VERFAHREN ZUR EXTRAKTION VON NATÜRLICHEM SAFT AUS PFLANZLICHEN, HOLZARTIGEN MATERIALIEN, VORRICHTUNG ZUR DURCHFÜHRUNG DES VERFAHRENS
METHOD FOR EXTRACTING THE NATURAL JUICE OF LIGNEOUS PLANT MATERIAL, DEVICE FOR CARRYING OUT SAID METHOD AND USE OF SAID METHOD IN THE PRODUCTION OF DRIED LIGNEOUS PLANT MATERIAL

(30) Priorité: 30.04.1999 FR 9905555
(43) Date de publication de la demande: 24.04.2002
(73) Titulaire: Valeurs Bois Industrie, 45770 Saran (FR)
(72) Inventeur: DEDIEU, Bernard, 45160 Olivet (FR); BOUIRDENE, Abdelaâziz, 31130 Balma (FR)
(74) Mandataire: Debay, Yves
(86) Numéro de dépôt international: PCT/FR2000/001141
(87) Numéro de publication internationale: WO 2000/066960

(56) Documents cités:
- EP-A- 0 505 586
- WO-A-82/01411
- WO-A-82/01766
- WO-A-93/02842
- DE-C- 517 714
- FR-A- 2 770 441
- GB-A- 2 306 090
- US-A- 3 721 013
- US-A- 3 845 270
- US-A- 4 343 095
- US-A- 4 447 402

## Description

La présente invention concerne un procédé d'extraction de jus naturel de matières végétales ligneuses, dispositif permettant la mise en oeuvre du procédé et utilisation du procédé pour la production de végétaux ligneux séchés, ou de jus.

Par le vocable "bois de sciage", on entend un bois qui est issu directement de la première transformation (sciage).

Il est connu, par le document US 4 343 095, un procédé de séchage du bois dans un four par élévation de température par circulation rapide de vapeur d'eau à des pressions supérieures à la pression atmosphérique. L'eau qui se condense dans l'enceinte est purgée périodiquement. La durée de séchage est supérieure à 15 heures pour atteindre un taux d'humidité final de 6 à 7 %.

Il est connu par la demande de brevet WO 82/01766 un procédé de séchage du bois, utilisant des micro-ondes d'une fréquence de 915 MHz appliquées aux éléments de bois à sécher pour élever leur température intérieure et leur faire rejeter l'eau. L'eau ainsi rejetée est évaporée à la surface du bois par une circulation d'air à basse vitesse obtenue par des ventilateurs. L'air chargé en humidité de l'ordre de 80% passe sur des condenseurs pour extraire cette humidité.

Dans le document WO 82/01411, le même principe est utilisé mais dans ce dernier, on précise en plus que la température de l'air doit être toujours inférieure à la température intérieure du bois. Ce document signale comme inconvénient le fait de chauffer avec les micro-ondes la superficie du matériau avant de chauffer la partie interne du matériau. Dans ce document, on propose donc de commander le processus de conversion de l'énergie électromagnétique en énergie calorifique pour concentrer les ondes sur l'eau dans le matériau. De plus, on suggère d'agir sur le climat à l'intérieur de la chambre en maintenant un pourcentage d'humidité de l'air suffisamment élevé pour que la surface du produit ne soit pas desséchée avant l'extraction de l'humidité au coeur du bois. Dans ce but, pendant la phase initiale du processus de séchage de l'eau, sous forme atomisée est introduite dans la chambre pour maintenir un taux d'humidité élevé.

De même, l'article paru dans la revue "Holz als Roh-und kerkstoff" en 1995, pages 333 à 338, Edition Springer-Verlag et intitulé "Microwave drying of pine and spruce" par A. L ANTTI enseigne de sécher du bois avec des micro-ondes fonctionnant dans des fréquences de 915 ou 2450 MHz et une densité de puissance située dans la plage de 25 à 78 kW/m³ pour élever la température intérieure du bois au environ de 140° C et réaliser une pression de vapeur interne au bois de 25 KPa. La pression interne ainsi réalisée est très élevée pour permettre une évacuation très rapide de l'eau. L'inconvénient du procédé est de développer des ruptures de fibres. Le processus de séchage commence par un séchage rapide par micro-ondes aux environs de 70° C puis une exposition intermittente aux micro-ondes pendant le séchage et enfin, une opération de séchage par contrôle de la température du bois en-dessous de la saturation des fibres en se limitant à une température maximale de 110° C.

Dans tous les cas de figure, il est clair que l'air est utilisé comme véhicule pour éliminer l'humidité évacuée par le bois. Pour ces raisons, le taux d'humidité de l'air doit rester inférieur au taux de saturation de l'air en vapeur d'eau. Il est donc nécessaire dans les dispositifs connus de déshumidifier l'air pour pouvoir effectuer le séchage du bois. De plus, il est nécessaire d'avoir une température de l'air inférieure à celle du bois pour permettre une évaporation. Tous ces dispositifs ont pour inconvénient de générer de grandes pertes d'énergie et de ne pas optimiser la consommation d'énergie. En effet, plus les températures de bois doivent être élevées, plus la puissance des générateurs de micro-ondes doit être proportionnelle et leur coût élevé compte tenu des durées de plusieurs heures des opérations de séchage, l'énergie consommée est élevée. En effet, on peut voir dans l'article cité ci-dessus que les durées de séchage sont comprises entre 3 et 5 heures selon l'épaisseur du bois et la puissance du matériel. De plus, aucun des procédés connus arrive à descendre en dessous de 30% d'humidité dans le bois après séchage.

Enfin, il est également connu, par les demandes de brevet français 2 763 795 et 2 705 035, d'extraire par micro-ondes un produit naturel à partir d'un matériel biologique en faisant subir, en l'absence de tout solvant, une irradiation par micro-ondes au matériel biologique afin de provoquer l'évaporation d'au moins une partie de l'eau contenue dans le matériel et l'éclatement des structures cellulaires. Le procédé consiste à appliquer de façon intermittente une pression réduite à l'intérieur de l'enceinte pour favoriser cet éclatement. L'utilisation des micro-ondes sert essentiellement à compenser la chute de température résultant de l'évaporation de l'eau. en tout état de cause, les températures utilisées restent inférieures à 100° C et les pressions inférieures à la pression atmosphérique (1 bar). Selon ce procédé, on utilise des pressions de l'ordre de 100 millibars et des températures de l'ordre de 70° C.

La présente invention a pour but de proposer un procédé qui permette d'optimiser l'énergie et d'obtenir, par quantité de matières végétales fibreuses traitées, un rendement maximum dans la production de jus.

Ce but est atteint par le fait que le procédé d'extraction de jus naturel de matières végétales ligneuses comporte :
- une étape de mise en pression supérieure à la pression atmosphérique d'une enceinte étanche contenant les matières
- une étape de création ou d'injection de vapeur d'eau saturante ;
- une étape de chauffage à coeur des matières végétales par ondes électromagnétiques ;
- une étape de récupération gravitaire des exsudats liquides sortant des matières végétales traitées.

Selon une autre particularité, l'étape de récupération peut être effectuée au moins en partie pendant l'étape de création ou d'injection de vapeur d'eau saturante.

Selon une autre particularité, la pression totale est comprise entre 1,5 et 9,6 bars.

Selon une autre particularité, la pression totale est adaptée en fonction de la matière végétale traitée et de la température de vapeur entourant cette matière.

Selon une autre particularité, la puissance des ondes est modulée pour permettre un échauffement à coeur de la matière, qui soit de quelques dixièmes de degré à quelques degrés supérieurs à la température de vapeur résultant de la pression totale choisie.

Selon une autre particularité, le volume d'eau à pression atmosphérique et température ambiante extérieure est équivalent à deux à quatre fois le volume d'air contenu dans l'enceinte dans les mêmes conditions.

Selon une autre particularité, le volume nécessaire à la pression de vapeur saturante, pour la température de fonctionnement choisie est de l'ordre de trois fois la masse d'air contenue dans l'enceinte à température ambiante.

Selon une autre particularité, la fréquence des ondes est adaptée aux dimensions de la masse de matières végétales à traiter dans l'enceinte, de façon à permettre la pénétration des ondes jusqu'au coeur de la masse végétale à traiter.

Selon une autre particularité, la fréquence des ondes est comprise entre 13 MHz et 2450 MHz.

Selon une autre particularité, le procédé comporte une étape d'évacuation des jus hors de l'enceinte sous pression pendant ou en cours de processus d'extraction.

Selon une autre particularité, le procédé comporte une étape d'adaptation, après l'évacuation des jus, des conditions de pression totale, de température et de puissance de commande des ondes pour favoriser la pénétration dans le bois de produits additifs injectés dans l'enceinte.

Un autre but de l'invention est de proposer un dispositif permettant la mise en oeuvre du procédé.

Ce but est atteint par le fait que le dispositif est constitué d'une enceinte étanche résistante à la pression, d'une pluralité de fenêtres en quartz ou de toute autre matière convenant aux ondes avec un générateur d'ondes électromagnétiques disposé à proximité de chaque fenêtre, de façon à émettre les ondes transversalement à la masse de matières végétales placée dans l'enceinte, un dispositif de génération de vapeur d'eau saturante sous pression supérieure à la pression atmosphérique pour créer ou injecter une pression de vapeur d'eau saturante à une température de vapeur et à une pression totale déterminées en fonction du végétal à traiter.

Selon une autre particularité, le dispositif comporte des moyens de circulation d'air sous pression.

Selon une autre particularité, le dispositif générateur de vapeur permet l'injection de vapeur sous pression à la température de vapeur et à la pression totale déterminées.

Selon une autre particularité, le dispositif générateur de vapeur comporte dans l'enceinte un récipient de réception d'une quantité d'eau correspondant à deux à quatre fois la masse d'air contenue dans l'enceinte à température ambiante extérieure et des moyens de chauffage de cette eau pour l'amener à l'état de vapeur.

Selon une autre particularité, les moyens de chauffage sont commandés par un dispositif de mesure de la pression totale régnant à l'intérieur de l'enceinte permettant d'interrompre le chauffage de l'eau lorsque la pression souhaitée est atteinte.

Selon une autre particularité, l'enceinte comporte un dispositif de récupération des jus par ruissellement et/ou gravité des jus extrait de la matière.

Selon une autre particularité, le dispositif de récupération des jus communique par une vanne avec l'extérieur de l'enceinte, ladite vanne étant commandée pour effectuer des purges partielles de jus pendant le fonctionnement de la machine.

Selon une autre particularité, la masse de matières végétales traitées dans une opération d'extraction de jus est constituée d'un type de végétaux et les conditions de pression et température sont déterminées en fonction du type d'essence de végétal pour extraire les principes actifs intéressants dans les meilleures conditions.

Selon une autre particularité, les bois sont traités avec écorce ou sans écorce directement d'abattage.

Selon une autre particularité, les végétaux sont les branches et les feuilles résultant de l'élagage.

Un dernier but est l'obtention d'un jus naturel.

Ce but est atteint par le fait que le jus naturel est obtenu à partir du traitement de matières végétales ligneuses.

D'autres particularités et avantages de la présente invention apparaîtront plus clairement à la lecture de la description ci-après faite en référence aux dessins annexés dans lesquels :
- la figure 1 A représente une vue en coupe transversale du dispositif selon l'invention ;
- la figure 1 B représente une vue de dessus en coupe longitudinale du dispositif selon l'invention ;
- la figure 2 représente une vue de côté du dispositif implanté,
- la figure 3 représente une vue de dessus en coupe longitudinale du dispositif selon une deuxième variante de l'invention.

Comme représenté à la figure 1A, le dispositif est constitué d'une enceinte (1), de préférence, cylindrique en matériau métallique assurant d'une part, à la fois une bonne isolation thermique et l'étanchéité à la pression et d'autre part, l'étanchéité aux ondes. Cette enceinte est ouverte à une extrémité par une porte (16, figure 1B) ou deux. Des ouvertures (14) sont pratiquées dans l'enceinte pour constituer des fenêtres en matériau étanche à l'air mais laissant passer les rayonnements des ondes électromagnétiques telles que par exemple les micro-ondes. Ces fenêtres (14) sous pression sont en matériau permettant de supporter les pressions créées dans l'enceinte et d'émettre les ondes vers l'intérieur de l'enceinte et dites fenêtres émettrices. Ces fenêtres (14) sont de dimension et disposées à des emplacements permettant d'envoyer les ondes électromagnétiques sur la totalité de la masse végétale introduite dans l'enceinte et jusqu'à son coeur. Les ondes sont amenées par un guide d'onde (40) à une pluralité de fenêtres disposées longitudinalement et de chaque côté à intervalles réguliers ou non le long de la pile de bois (3) pour obtenir une répartition la plus homogène possible des ondes. Le guide d'onde (40) communique à travers un adaptateur d'impédance (41) et un diviseur à 3 décibels (42) avec un isolateur (43) et le générateur d'ondes électromagnétiques (44) de fréquence comprise dans un domaine de fréquence s'étendant entre 1 MHz et 16 GHz. Entre chaque fenêtre (14) émettrices ou entre les fenêtres émettrices des extrémités et chaque fond d'enceinte, sont disposés de préférence une pluralité de canalisations (12) de circulation d'air forcée par un ventilateur V. Ces canalisations(12) communiquent sur une hauteur correspondant approximativement à celle de la pile de bois à travers des grilles (13) avec la zone interne de l'enceinte contenant la pile de bois (3) transportée sur un moyen transporteur tel que, par exemple, un chariot constitué de roues (32) montées sur un plateau support (31). La pile de bois ou de végétaux ligneux est de préférence constituée de morceaux (30) sous forme de branches, poutres ou planches ou madriers d'épaisseur et de largeur quelconques, issus d'élagage ou de sciage et disposés pour les poutres, planches ou madriers de façon jointive sur leur largeur ou pour les branches en fagot selon une direction longitudinale pour former une couche. Chaque couche de bois ou végétaux_est espacée de la couche inférieure par des liteaux ou baguettes (33) disposées perpendiculairement de façon non jointive pour ménager entre les couches jointives ou fagots de végétaux des passages de circulation d'air, d'ondes, et d'eau. Le circuit de circulation d'air est également réalisé en matériau favorisant la réflexion des ondes vers l'intérieur de l'enceinte et du bois. L'enceinte est mise en communication par une canalisation (15) avec un système générateur de vapeur (2) et éventuellement, un compresseur d'air (20). L'humidité arrive du générateur de vapeur par des grilles (13) de diffusion, ce qui permet de la diffuser de façon homogène dans l'enceinte sans risque de créer des attaques frontales sur le bois. Le compresseur d'air (20) est utilisé pour produire de l'air comprimé destiné à accélérer la circulation de l'eau dans le bois et , lorsque le système générateur de vapeur (2) ne peut pas générer de vapeur sous une pression suffisante pour monter à la température souhaitée ou pour accompagner la montée en température et accélérer la circulation d'eau du bois. En revanche, lorsqu'on utilise un système générateur de vapeur sous pression suffisant pour atteindre les températures et les pressions souhaitées, le compresseur d'air peut être supprimé. L'enceinte comporte des moyens de chargement et déchargement des masses de végétaux à traiter et des moyens de récupération des jus ou exsudats liquides extrait des végétaux. Dans l'exemple montré, les roues du chariot reposent sur des rails (10A, 10B) solidaires du fond de la cuve (1) celles-ci sont pourvues d'un dispositif d'élimination des arcs électriques. Une grille (19) permet d'éviter la propagation des ondes vers les exsudats liquides ou eaux de ruissellement recueillis dans le fond de la cuve. Ces eaux de ruissellement sont évacuées par une canalisation (18) contrôlée par une vanne (17). Cette canalisation (18) débouche dans un conteneur amovible ou vidangeable de récupération des exsudats liquides résultant du procédé de séchage. Dans une variante, la canalisation est ouverte en permanence ou par intermittence. Enfin, la partie supérieure de la cuve comporte une soupape de sécurité (11) qui permet de maintenir la cuve à la pression désirée, d'évacuer de la pression si celle-ci est trop élevée et enfin de mettre la cuve à l'atmosphère une fois le processus de séchage achevé.

Dans le schéma d'implantation de la figure 2, la cuve (1) est enfermée dans une enceinte (5), laquelle communique par le sas de la porte (16) commandée automatiquement en fin et en début par un système électronique de contrôle. Une zone de préchargement (50) permet d'amener les chariots sur une paire de rails (10C, 10D) qui ne sont pas en relation électrique avec les rails (10A, 10B) de l'enceinte (1). Un dispositif de vaporisation (52) permet de projeter de l'eau pendant la phase d'utilisation des ondes pour éviter toute fuite de rayonnement vers l'extérieur. Une cuve de réserve non représentée, amovible et vidangeable, est reliée à l'enceinte (1) par une canalisation (18) et permet de recueillir les exsudats liquides résultant du séchage du bois. Afin d'assurer une réduction des fuites le générateur d'ondes électromagnétiques (44) est enterré comme la cuve de réserve (6) et communique avec l'enceinte de séchage (1) par le guide d'onde (40).

La figure 3 représente une deuxième variante de réalisation de l'enceinte dans laquelle de part et d'autre de l'enceinte sont disposées trois fenêtres (14 I), chacune des fenêtres se trouvant vis-à-vis d'un générateur de micro-ondes (43) ayant une puissance, par exemple, de l'ordre de 1000 watts, cette puissance étant commandée à travers une liaison respective (431 ), par un système de contrôle (48) qui permet d'adapter, pour chaque onde, la puissance, en fonction de l'échauffement que l'on souhaite créer par les ondes à l'intérieur du végétal. L'enceinte comporte également un récipient (45) de dimension suffisante pour permettre la contenance d'une masse d'eau correspondant à environ quatre fois la masse d'air contenue dans l'enceinte lorsque celle-ci est à pression atmosphérique et température ambiante de l'air extérieur. Une résistance chauffante (46) disposée dans le récipient (45) permet l'élévation de température de la masse d'eau et d'amener progressivement celle-ci à l'état de vapeur tout en faisant monter la pression à l'intérieur de l'enceinte. Cette résistance (46) est reliée à un circuit de commande (47) intégré ou non au système de contrôle (48) qui commande l'alimentation de la résistance en fonction de la température de vapeur saturante souhaitée pour le traitement des matériaux et d'un signal de pression fourni par un capteur de pression non représenté permettant de fournir un signal au circuit de commande (47) représentant une corrélation entre la pression totale régnant à l'intérieur de l'enceinte et la température de vapeur saturante créée dans cette enceinte par l'eau chauffée.

La quantité d'eau nécessaire pour atteindre l'état de vapeur saturante dépend bien évidemment de la température à laquelle on souhaite effectuer le traitement de la masse de végétaux mais on peut considérer que dans la plage de température de vapeur saturante qui varie de 90 à 170° C, la masse nécessaire par rapport à la masse d'air sec contenue dans l'enceinte au départ, est de l'ordre de deux à quatre fois la masse d'air. Bien évidemment, si on met trop d'eau, celle-ci restera au fond du récipient et ne se transformera pas à l'état de vapeur, sauf si on monte encore en température et par conséquent en pression. Nous rappelons que, dans les conditions de vapeur saturante, la température de 90° C correspond à une pression totale régnant à l'intérieur de l'enceinte de 1,5 bars. Par "pression totale", on entend la pression de l'air plus la pression de vapeur saturante. La température de vapeur saturante de 100° C correspond à une pression totale de 2 bars et 170° C à une pression totale de 9,6 bars.

Par l'expérience, on s'est aperçu que les conditions souhaitables pour extraire les jus devaient être une pression totale supérieure à la pression atmosphérique, et une température ambiante dans l'enceinte supérieure à 100° C. Tant que la température ambiante est en dessous de 100° C, les jus comportent très peu de molécules intéressantes pour l'industrie chimique. Une fois que la température ambiante de 100° C a été atteinte, la température de la pile de matériau ligneux augmente et des jus peuvent être récupérés si on dépasse les 170° C et par conséquent; la pression de 9,6 bars, les molécules soit sont altérées, soit ont été détruites.

Enfin, pour des raisons d'économie d'énergie, il est souhaitable, pour optimiser le processus, d'utiliser une puissance de micro-ondes suffisante pour provoquer au sein de la masse végétale une température légèrement supérieure à la température régnant dans l'enceinte. Cette température a pour but de favoriser l'extraction des jus de la matière végétale ligneuse. Bien évidemment, les températures et pressions sont choisies dans ces plages en fonction des essences et des matières végétales traitées ou en fonction des molécules que l'on souhaite extraire. On a constaté également que plus on montait en pression, plus on favorisait le déplacement des jus mais qu'il fallait établir un compromis entre l'extraction des jus et la préservation des molécules ou des qualités et propriétés des molécules souhaitées.

Ainsi, par ce procédé, on peut extraire des bois, des molécules diverses et naturelles pour les utiliser dans différents secteurs d'activités, tels que la pharmacie, la cosmétique, l'industrie agroalimentaire, la chimie fine, etc. Ces jus permettent par traitement ultérieur l'extraction de phénol, polyphénol, de tanin, de terpène, de vitamines, d'acide acétique, d'acide salicylique, d'arômes, etc.

On pourra utiliser une pression de 2 bars pour une température de 100° C de vapeur saturante, de 2,7 bars pour une température de 130° C, de 3 bars pour une température de 140° C, de 3,5 bars pour une température de 150° C, jusqu'à 9,6 bars pour une température de 170° C. Les montées en température et en pression peuvent se faire par paliers successifs ou selon des rampes ou encore selon des cycles permettant l'optimisation du résultat souhaité, à savoir production de jus ou séchage de matières ligneuses. La puissance des ondes électromagnétiques sera également commandée de façon à ce qu'un léger gradient de température donc de pression se matérialise du centre de la pile vers l'extérieur, les générateurs situés à proximité des zones extrêmes de la pile émettant une puissance légèrement inférieure. La fréquence des ondes électromagnétiques est adaptée aux dimensions de la masse de matières végétales à traiter dans l'enceinte, de façon à permettre la pénétration des ondes jusqu'au coeur de la masse végétale à traiter et peut être choisie dans le domaine de fréquence de 1 MHz à 16 GHz. La fréquence des ondes peut être choisie dans le domaine des micro-ondes comprise entre 400 MHz et 2450 MHz ou pour des applications nécessitant une grande pénétration des ondes. Il est possible d'utiliser des fréquences de l'ordre de 13 ou 17 MHz voire comprises entre 17 et 400 MHz. Les essences seront choisies en fonction des résultats souhaités. Par exemple, en traitant du hêtre, du chêne pédonculé ou du chêne rouvre, on obtient un indice folin calcieux élevé qui est le signe de la présence de molécules intéressantes pour l'industrie chimique. Le pH constitué par les acides formiques et acétiques est également plus élevé que pour les jus obtenus par des procédés d'extraction traditionnels. On constate également une présence forte de tanins, de wyskiline, de gaiacole, de phénol, et de polyphénols. Les phénols sont les produits de base pour les polymères thermodurcissables ou les polymères thermoplastiques. Les polyphénols permettent la production d'anti-radicaux libres (produits anti-vieillissement). Par le traitement de résineux, on peut extraire du terpène ou encore des insecticides. Par le traitement de saule et peupliers, on peut extraire de l'acide salicylique. Le traitement de pin sylvestre permet produire des insecticides. De même, du peuplier, on peut extraire de l'acide salicylique. Par le traitement de bois d'if, on extrait du désacétylbaccatine 3 connu également sous le nom de "taxol". Par exemple, le pin Laricio produit des terpènes et/ou des alcools terpéniques, volatiles, tels que l'isoboméol servant de produit de base pour les huiles essentielles (parfum) ou du méthylvaniline (extrait naturel de vanille, des acides résiniques non volatiles, tels que les isomères ou le déhydroabiétique.

Ce procédé peut également s'appliquer à toute autre essence, telle que l'eucalyptus, l'épicéa ou des mélanges d'essences déterminées ou encore au traitement des branches et des feuilles provenant de l'élagage.

Bien évidemment, d'autres matières végétales peuvent être traitées par ce procédé sans pour autant sortir de l'invention.

Le procédé permet également, en plus de la production de jus, d'obtenir de la matière végétale séchée pour d'autres applications, telles que la fabrication de poteaux, de barrières en bois séchés ou l'utilisation des autres parties de végétaux séchés comme additifs dans par exemple la fabrication de matériaux isolants.

D'autres modifications à la portée de l'homme de métier font également partie de l'esprit de l'invention. Ainsi, tout dispositif de transfert peut être utilisé à la place du chariot monté sur rail. De même, des dispositifs de contrôle et de régulation permettront d'enclencher les phases successives du procédé en association avec une automatisation plus où moins poussée. De même, l'enceinte comporte une soupape de sécurité (11 ) permettant la mise à l'air libre de l'enceinte, soit en fin de processus, soit en cas de détection d'une surpression par le système de contrôle.

De plus, en fin de processus d'extraction de jus après avoir recueilli et vidé l'enceinte de la majorité du jus sans faire chuter la pression de façon significative, il est possible d'injecter des produits complémentaires pour le traitement des végétaux, tels que, par exemple, dans le cas du bois, des antifongiques ou des matières polymérisantes. Dans le cas des matières polymérisantes, la température et la pression pourront être augmentées pendant cette phase jusqu'au maximum, voire même dépasser les 170° C et monter jusqu'à 200° C sous une pression totale et une température à coeur créée par le micro-onde à coeur du matériau régulée pour favoriser la pénétration des matières polymérisantes.

## Revendications

1. Procédé d'extraction de jus naturel de matières végétales ligneuses caractérisé en qu'il comporte :
- une étape de mise en pression supérieure à la pression atmosphérique d'une enceinte étanche contenant les matières
- une étape de création ou d'injection de vapeur d'eau saturante ;
- une étape de chauffage à coeur des matières végétales par ondes électromagnétiques ;
- une étape de récupération gravitaire des exsudats liquides sortant des matières végétales traitées.

2. Procédé d'extraction de jus naturel de matières végétales ligneuses selon la revendication 1, **caractérisé en ce que** l'étape de récupération peut être effective au moins en partie pendant l'étape de création ou d'injection de vapeur d'eau saturante.

3. Procédé d'extraction de jus naturel de matières végétales ligneuses selon la revendication 1 ou 2, **caractérisé en ce que** la pression totale est comprise entre 1,5 et 9,6 bars.

4. Procédé d'extraction de jus naturel de matières végétales ligneuses selon la revendication 1 ou 2 ou 3, **caractérisé en ce que** la pression totale est adaptée en fonction de la matière végétale traitée et de la température de vapeur entourant cette matière.

5. Procédé d'extraction de jus naturel de matières végétales ligneuses selon une des revendications 1 à 4, **caractérisé en ce que** la puissance des ondes électromagnétiques est modulée pour permettre un échauffement à coeur de la matière, qui soit de quelques dixièmes de degré à quelques degrés supérieurs à la température de vapeur résultant de la pression totale choisie.

6. Procédé d'extraction de jus naturel de matières végétales ligneuses selon une des revendications 1 à 5, **caractérisé en ce que** le volume d'eau à pression atmosphérique et température ambiante extérieure est équivalent à deux à quatre fois le volume d'air contenu dans l'enceinte dans les mêmes conditions.

7. Procédé d'extraction de jus naturel de matières végétales ligneuses selon la revendication 6, **caractérisé en ce que** le volume nécessaire à la pression de vapeur saturante, pour la température de fonctionnement choisie, est de l'ordre de trois fois la masse d'air contenue dans l'enceinte à température ambiante.

8. Procédé d'extraction de jus naturel de matières végétales ligneuses selon une des revendications 1 à 7, **caractérisé en ce que** la fréquence des ondes électromagnétiques est adaptée aux dimensions de la masse de matières végétales à traiter dans l'enceinte, de façon à permettre la pénétration des ondes jusqu'au coeur de la masse végétale à traiter.

9. Procédé d'extraction de jus naturel de matières végétales ligneuses selon une des revendications précédentes, **caractérisé en ce que** la fréquence des ondes est comprise entre 13 MHz et 2450 MHz.

10. Procédé d'extraction de jus naturel de matières végétales selon une des revendications précédentes, **caractérisé en ce qu'**il comporte une étape d'évacuation des jus hors de l'enceinte sous pression pendant ou en cours de processus d'extraction.

11. Procédé d'extraction de jus naturel de matières végétales ligneuses selon la revendication 9, **caractérisé en ce qu'**il comporte une étape d'adaptation, après l'évacuation des jus, des conditions de pression totale, de température et de puissance de commande des ondes électromagnétiques pour favoriser la pénétration dans le bois de produits additifs injectés dans l'enceinte.

12. Dispositif utilisé dans la mise en oeuvre d'un procédé d'extraction de jus naturel de matières végétales ligueuses, **caractérisé en ce qu'**il est constitué d'une enceinte étanche résistante à la pression (1) comportant une pluralité de fenêtres en quartz (141) ou de toute autre matière convenant aux ondes avec un générateur d'ondes électromagnétiques disposé à proximité de chaque fenêtre, de façon à émettre les ondes transversalement à la masse de matières végétales (3) placée dans l'enceinte, un dispositif de génération de vapeur d'eau saturante (2, 45) sous pression supérieure à la pression atmosphérique pour créer ou injecter une pression de vapeur d'eau saturante à une température de vapeur et à une pression totale déterminées en fonction du végétal à traiter.

13. Dispositif selon la revendication 12, **caractérisé en ce qu'**il comporte des moyens de circulation d'air sous pression (12, 13).

14. Dispositif selon une des revendications 12 ou 13, **caractérisé en ce que** le dispositif générateur de vapeur permet l'injection de vapeur sous pression à la température de vapeur et à la pression totale déterminées.

15. Dispositif selon la revendication 14, caractérisé en que le dispositif générateur de vapeur comporte dans l'enceinte un récipient de réception d'une quantité d'eau (45) correspondant à deux à quatre fois la masse d'air contenue dans l'enceinte à température ambiante et des moyens de chauffage (46) de cette eau pour l'amener à l'état de vapeur.

16. Dispositif selon la revendication 15, caractérisé en que les moyens de chauffage sont commandés par un dispositif de mesure de la pression totale régnant à l'intérieur de l'enceinte permettant d'interrompre le chauffage de l'eau lorsque la pression souhaitée est atteinte.

17. Dispositif selon une des revendications 12 à 16, **caractérisé en ce que** l'enceinte comporté un dispositif de récupération des jus par ruissellement et/ou gravité des jus extrait de la matière.

18. Dispositif selon la revendication 17, **caractérisé en ce que** le dispositif de récupération des jus communique par une vanne (17) avec l'extérieur de l'enceinte, ladite vanne étant commandée pour effectuer des purges partielles de jus pendant le fonctionnement de la machine.

19. Dispositif selon une des revendications 12 à 18, **caractérisé en ce que** la masse de matières végétales traitées dans une opération d'extension de jus est constituée d'un type d'essence de végétaux et les conditions de pression et température sont déterminées en fonction du type d'essence de végétal pour extraire les principes actifs intéressants dans les meilleures conditions.

20. Dispositif selon la revendication 19, **caractérisé en ce que** les végétaux sont traités avec écorce ou sans écorce directement d'abattage.

21. Dispositif selon la revendication 19, **caractérisé en ce que** les végétaux sont les branches et les feuilles résultant de l'élagage.

22. Procédé d'extraction de jus par le traitement de matières végétales ligneuses selon le procédé d'extraction de la revendication 1, **caractérisé en ce que** le traitement de hêtres ou chênes permet d'obtenir un jus contenant de la wyskiline, du gaiacole, des phénols.

23. Procédé d'extraction de jus par le traitement de matières végétales ligneuses selon le procédé d'extraction de la revendication 1, **caractérisé en ce que** le traitement de résineux permet d'obtenir un jus contenant du terpène.

24. Procédé d'extraction de jus par le traitement de matières végétales ligneuses selon le procédé d'extraction de la revendication 1, **caractérisé en ce que** le traitement de résineux permet d'obtenir un jus contenant des alcools terpéniques.

25. Procédé d'extraction de jus par le traitement de matières végétales ligneuses selon le procédé d'extraction de la revendication 1, **caractérisé en ce que** le traitement de résineux permet d'obtenir un jus contenant des acides résiniques non volatiles.

26. Procédé d'extraction de jus par le traitement de matières végétales ligneuses selon le procédé d'extraction de la revendication 1, **caractérisé en ce que** le traitement de saules et peupliers permet d'obtenir un jus contenant de l'acide salicylique.

27. Procédé d'extraction de jus par le traitement de matières végétales ligneuses selon le procédé d'extraction de la revendication 1, **caractérisé en ce que** le traitement de bois d'if permet d'obtenir un jus contenant du taxol.

## Patentansprüche

1. Verfahren zur Extraktion natürlichen Saftes aus holzigen pflanzlichen Materialien, **dadurch gekennzeichnet, dass** es aufweist:
einen Schritt des Setzens eines dichten Behälters, der die Materialien enthält, unter einen Druck, der höher ist als der Atmosphärendruck,
einen Schritt des Erzeugens oder Einspritzens von gesättigtem Wasserdampf,
einen Schritt des Erwärmens der pflanzlichen Materialien im Inneren durch elektromagnetische Wellen,
einen Schritt des gravitären Rückgewinnens der flüssigen Exsudate, die aus den behandelten pflanzlichen Materialien austreten.

2. Verfahren zur Extraktion natürlichen Saftes aus holzigen pflanzlichen Materialien nach Anspruch 1, **dadurch gekennzeichnet, dass** der Schritt des Rückgewinnens zumindest teilweise während des Schritts des Erzeugens oder Einspritzens von gesättigtem Wasserdampf wirksam sein kann.

3. Verfahren zur Extraktion natürlichen Saftes aus holzigen pflanzlichen Materialien nach Anspruch 1 oder 2, **dadurch gekennzeichnet, dass** der Gesamtdruck zwischen 1,5 und 9,6 Bar liegt.

4. Verfahren zur Extraktion natürlichen Saftes aus holzigen pflanzlichen Materialien nach Anspruch 1 oder 2 oder 3, **dadurch gekennzeichnet, dass** der Gesamtdruck angepasst wird in Abhängigkeit von dem behandelten pflanzlichen Material und von der Temperatur des Dampfs, der dieses Material umgibt.

5. Verfahren zur Extraktion natürlichen Saftes aus holzigen pflanzlichen Materialien nach einem der Ansprüche 1 bis 4, **dadurch gekennzeichnet, dass** die Leistung der elektromagnetischen Wellen moduliert wird, um eine Erwärmung im Inneren des Materials zu ermöglichen, die einige Zehntelgrad bis einige Grad höher als die Temperatur des Dampfes ist, die sich aus dem gewählten Gesamtdruck ergibt.

6. Verfahren zur Extraktion natürlichen Saftes aus holzigen pflanzlichen Materialien nach einem der Ansprüche 1 bis 5, **dadurch gekennzeichnet, dass** die Menge des Wassers unter Atmosphärendruck und äußerer Umgebungstemperatur zwei- bis viermal so groß ist wie die Menge der unter den gleichen Bedingungen in dem Behälter enthaltenen Luft.

7. Verfahren zur Extraktion natürlichen Saftes aus holzigen pflanzlichen Materialien nach Anspruch 6, **dadurch gekennzeichnet, dass** die Menge des für den Druck bei der gewählten Arbeitstemperatur erforderlichen gesättigten Dampfes größenordnungsmäßig das dreifache der Masse der unter Umgebungsbedingungen in dem Behälter enthaltenen Luft ist.

8. Verfahren zur Extraktion natürlichen Saftes aus holzigen pflanzlichen Materialien nach einem der Ansprüche 1 bis 7, **dadurch gekennzeichnet, dass** die Frequenz der elektromagnetischen Wellen angepasst ist an die Größe der Masse der der zu behandelnden pflanzlichen Materialien in dem Behälter ist, so dass das Eindringen der Wellen bis in das Innere der zu behandelnden pflanzlichen Masse ermöglicht wird.

9. Verfahren zur Extraktion natürlichen Saftes aus holzigen pflanzlichen Materialien nach einem der vorigen Ansprüche, **dadurch gekennzeichnet, dass** die Frequenz der Wellen zwischen 13 MHz und 2450 MHz liegt.

10. Verfahren zur Extraktion natürlichen Saftes aus pflanzlichen Materialien nach einem der vorigen Ansprüche, **dadurch gekennzeichnet, dass** es einen Schritt des Evakuierens des Saftes aus dem Behälter unter Druck während oder im Verlauf des Extraktionsvorgangs enthält.

11. Verfahren zur Extraktion natürlichen Saftes aus holzigen pflanzlichen Materialien nach Anspruch 9, **dadurch gekennzeichnet, dass** es nach dem Evakuieren des Saftes einen Schritt des Anpassens der Bedingungen des Gesamtdrucks, der Temperatur und der Steuerleistung der elektromagnetischen Wellen enthält zum Begünstigen des Eindringens zusätzlicher in den Behälter eingespritzter Produkte in das Holz.

12. Vorrichtung, die zum Durchführen des Verfahrens verwendet wird, **dadurch gekennzeichnet, dass** sie
aus einem druckfesten dichten Behälter (1) besteht mit
einer Mehrzahl von Fenstern aus Quarz (141) oder jedem anderen für Wellen geeigneten Material,
einem Generator für elektromagnetische Wellen, der in der Nähe jedes Fensters angeordnet ist, so dass er die Wellen quer zu der in dem Behälter angeordneten Masse der pflanzlichen Materialien (3) aussendet,
einer Vorrichtung zur Erzeugung gesättigten Wasserdampfs (2, 45) unter einem Druck, der der höher ist als der Atmosphärendruck, zum Erzeugen oder Einspritzen eines Drucks gesättigten Wasserdampfs bei einer Dampftemperatur und einem Gesamtdruck, die in Abhängigkeit von dem zu behandelnden Material festgelegt sind.

13. Vorrichtung nach Anspruch 12, **dadurch gekennzeichnet, dass** sie Mittel für die Zirkulation von Luft unter Druck (12, 13) enthält.

14. Vorrichtung nach einem der Ansprüche 12 oder 13, **dadurch gekennzeichnet, dass** die Erzeugungsvorrichtung des Dampfs das Einspritzen von Dampf unter der festgelegten Dampftemperatur und dem festgelegten Gesamtdruck ermöglicht.

15. Vorrichtung nach Anspruch 14, **dadurch gekennzeichnet, dass** die Erzeugungsvorrichtung des Dampfs in dem Behälter enthält:
ein Gefäß zur Aufnahme einer Menge von Wasser (45), die dem Zweifachen bis Vierfachen der Masse der Luft entspricht, die bei Umgebungstemperatur in dem Behälter enthalten ist, und
ein Heizmittel (46) für dieses Wasser, um es in den Dampfzustand zu bringen.

16. Vorrichtung nach Anspruch 15, **dadurch gekennzeichnet, dass** das Heizmittel gesteuert wird von einer Messvorrichtung für den im Inneren des Behälters herrschenden Gesamtdruck, die es ermöglicht, das Erwärmen des Wassers zu unterbrechen, bis der gewünschte Druck erreicht ist.

17. Vorrichtung nach einem der Ansprüche 12 bis 16, **dadurch gekennzeichnet, dass** der Behälter eine Vorrichtung enthält zum Rückgewinnen von Säften durch Herabrinnen und/oder Schwerkraft aus den aus der Materie extrahierten Säften.

18. Vorrichtung nach Anspruch 17, **dadurch gekennzeichnet, dass** die Vorrichtung zum Zurückgewinnen von Säften über ein Ventil (17) mit dem Äußeren des Behälters in Verbindung steht, wobei das Ventil gesteuert wird zum teilweisen Abführen von Saft während des Betriebs der Maschine.

19. Vorrichtung nach einem der Ansprüche 12 bis 18, **dadurch gekennzeichnet, dass** die Menge der in einem Vorgang zum Herausziehen von Saft verarbeiteten pflanzlichen Materialien aus einer Art Pflanzenessenz gebildet ist und dass die Bedingungen des Drucks und der Temperatur in Abhängigkeit von der Art der Pflanzenessenz festgelegt ist zum Herausziehen der interessanten natürlichen Wirkstoffe unter den besten Bedingungen.

20. Vorrichtung nach Anspruch 19, **dadurch gekennzeichnet, dass** die Pflanzen direkt nach dem Abhieb mit Rinde oder ohne Rinde behandelt werden.

21. Vorrichtung nach Anspruch 19, **dadurch gekennzeichnet, dass** die Pflanzen die Zweige und Blätter sind, die beim Auslichten anfallen.

22. Verfahren zur Extraktion von Saft durch die Behandlung von holzigen pflanzlichen Materialien mit dem Extraktionsverfahren nach Anspruch 1, **dadurch gekennzeichnet, dass** die Verarbeitung von Buche oder Eiche es ermöglicht, einen Saft zu gewinnen, der Wyskilin, Guajacol, Phenole enthält.

23. Verfahren zur Extraktion von Saft durch die Behandlung von holzigen pflanzlichen Materialien mit dem Extraktionsverfahren nach Anspruch 1, **dadurch gekennzeichnet, dass** die Verarbeitung von Nadelholz es ermöglicht, einen Saft zu gewinnen, der Terpen enthält.

24. Verfahren zur Extraktion von Saft durch die Behandlung von holzigen pflanzlichen Materialien mit dem Extraktionsverfahren nach Anspruch 1, **dadurch gekennzeichnet, dass** die Verarbeitung von Nadelholz es ermöglicht, einen Saft zu gewinnen, der Terpen-Alkohole enthält.

25. Verfahren zur Extraktion von Saft durch die Behandlung von holzigen pflanzlichen Materialien mit dem Extraktionsverfahren nach Anspruch 1, **dadurch gekennzeichnet, dass** die Verarbeitung von Nadelholz es ermöglicht, einen Saft zu gewinnen, der nichflüchtige Harzsäuren enthält.

26. Verfahren zur Extraktion von Saft durch die Behandlung von holzigen pflanzlichen Materialien mit dem Extraktionsverfahren nach Anspruch 1, **dadurch gekennzeichnet, dass** die Verarbeitung von Weide und Pappel es ermöglicht, einen Saft zu gewinnen, der Salicylsäure enthält.

27. Verfahren zur Extraktion von Saft durch die Behandlung von holzigen pflanzlichen Materialien mit dem Extraktionsverfahren nach Anspruch 1, **dadurch gekennzeichnet, dass** die Verarbeitung von Eibenholz es ermöglicht, einen Saft zu gewinnen, der Taxol enthält.

## Claims

1. Method for extracting natural juice from ligneous plant matter **characterised in that** it comprises:
- a step of pressurisation above atmospheric pressure of a sealed enclosure containing the matter;
- a step of creation or injection of saturated water vapour;
- a step of thorough heating of the plant matter by electromagnetic waves;
- a step of gravity recovery of the liquid bleeding that comes out of the processed plant matter.

2. Method for extracting natural juice from ligneous plant matter according to Claim 1, **characterised in that** the recovery step can be effective at least in part during the step of creation or injection of saturated water vapour.

3. Method for extracting natural juice from ligneous plant matter according to Claim 1 or 2, **characterised in that** the total pressure is between 1.5 and 9.6 bars.

4. Method for extracting natural juice from ligneous plant matter according to Claim 1 or 2 or 3, **characterised in that** the total pressure is adapted as a function of the plant matter processed and of the vapour temperature surrounding this matter.

5. Method for extracting natural juice from ligneous plant matter according to one of Claims 1 to 4, **characterised in that** the power of the electromagnetic waves is modulated in order to allow the matter to be heated thoroughly, by between a few tenths of a degree and a few degrees above the vapour temperature resulting from the total pressure selected.

6. Method for extracting natural juice from ligneous plant matter according to one of Claims 1 to 5, **characterised in that** the volume of water at atmospheric pressure and external ambient temperature is equivalent to two to four times the volume of air contained in the enclosure in the same conditions.

7. Method for extracting natural juice from ligneous plant matter according to Claim 6, **characterised in that** the volume necessary for the saturated vapour pressure, for the operating temperature selected, is of the order of three times the mass of air contained in the enclosure at ambient temperature.

8. Method for extracting natural juice from ligneous plant matter according to one of Claims 1 to 7, **characterised in that** the frequency of the electromagnetic waves is suited to the dimensions of the mass of plant matter to be processed in the enclosure, so as to allow the waves to penetrate to the core of the plant mass to be processed.

9. Method for extracting natural juice from ligneous plant matter according to one of the preceding claims, **characterised in that** the frequency of the waves is between 13 MHz and 2450 MHz.

10. Method for extracting natural juice from ligneous plant matter according to one of the preceding claims, **characterised in that** it comprises a step of draining the liquors from the enclosure under pressure during or in the course of the extraction process.

11. Method for extracting natural juice from ligneous plant matter according to Claim 9, **characterised in that** it comprises a step of adaptation, after drainage of the juices, of the conditions of total pressure, temperature and electromagnetic wave control power in order to facilitate the penetration into the wood of additive products injected into the enclosure.

12. Device allowing the method to be implemented according to one of the preceding claims, **characterised in that** it is constituted by a sealed pressure-resistant enclosure (1) through a plurality of windows made of quartz (14I) or of any other material suited to waves with an electromagnetic wave generator placed near each window, so as to emit the waves transversely to the mass of plant matter (3) placed in the enclosure, a device for generating saturated water vapour (2, 45) at a pressure above atmospheric pressure so as to create or inject a saturated water vapour pressure at a vapour temperature and at a total pressure determined as a function of the plant to be processed.

13. Device according to Claim 12, **characterised in that** it comprises means for circulating pressurised air (12, 13).

14. Device according to one of Claims 12 or 13, **characterised in that** the vapour generator device allows pressurised vapour to be injected at the predetermined vapour temperature and total pressure.

15. Device according to Claim 14, **characterised in that** the vapour generator device comprises, in the enclosure, a receptacle for receiving a quantity of water (45) corresponding to two to four times the mass of air contained in the enclosure at ambient temperature and means (46) for heating this water in order to bring it to the vapour state.

16. Device according to Claim 15, **characterised in that** the heating means are controlled by a device for measuring the total pressure prevailing within the enclosure making it possible to discontinue the heating of the water when the desired pressure is reached.

17. Device according to one of Claims 12 to 16, **characterised in that** the enclosure comprises a juice recovery device using run-off and/or gravity of the juice extracted from the matter.

18. Device according to Claim 17, **characterised in that** the juice recovery device communicates via a valve (17) with the outside of the enclosure, said valve being controlled in order to carry out partial draining of juice while the machine is operating.

19. Device according to one of Claims 12 to 18, **characterised in that** the mass of plant matter processed in a juice extension operation is constituted by one type of plant species and the pressure and temperature conditions are determined as a function of the type of plant species in order to extract the useful active principles in the best conditions.

20. Device according to Claim 19, **characterised in that** the plants are processed with bark or without bark straight from felling.

21. Device according to Claim 19, **characterised in that** the plants are the branches and leaves resulting from pruning.

22. Method for extracting juice by processing ligneous plant matter according to the extraction method in Claim 1, **characterised in that** a juice containing wyskilin, guaiacol and phenols is produced through the processing of beeches or oaks.

23. Method for extracting juice by processing ligneous plant matter according to the extraction method in Claim 1, **characterised in that** a juice containing terpene is produced through the processing of softwoods.

24. Method for extracting juice by processing ligneous plant matter according to the extraction method in Claim 1, **characterised in that** a juice containing terpenic alcohols is produced through the processing of softwoods.

25. Method for extracting juice by processing ligneous plant matter according to the extraction method in Claim 1, **characterised in that** a juice containing non-volatile resin acids is produced through the processing of softwoods.

26. Method for extracting juice by processing ligneous plant matter according to the extraction method in Claim 1, **characterised in that** a juice containing salicylic acid is produced through the processing of willows and poplars.

27. Method for extracting juice by processing ligneous plant matter according to the extraction method in Claim 1, **characterised in that** a juice containing taxol is produced through the processing of yew wood.
